# EUROPÄISCHE PATENTSCHRIFT

(11) **EP 0 770 163 B1**
(45) Veröffentlichungstag und Bekanntmachung des Hinweises auf die Patenterteilung: **26.05.1999**
(21) Anmeldenummer: 95926860.8
(22) Anmeldetag: 12.07.1995
(51) Int. Cl.: E02F 3/43, E02F 9/22, F15B 11/04, F15B 21/08

(54) **VERFAHREN UND EINRICHTUNG ZUR LAGEGERECHTEN POSITIONIERUNG DER AN EINEM ABWÄRTS SICH BEWEGENDEN HUBGERÜST EINER MOBILEN ARBEITSMASCHINE KIPPBAR ANGEORDNETEN ARBEITSAUSRÜSTUNG**
PROCESS FOR EXACTLY POSITIONING THE TILTING OUTFIT MOUNTED ON THE DESCENDING LIFT FRAME OF MOVABLE CONSTRUCTION MACHINES
PROCEDE ET DISPOSITIF DE POSITIONNEMENT PRECIS D'ACCESSOIRES BASCULANTS MONTES SUR DES CHASSIS DE LEVAGE A MOUVEMENT DESCENDANT D'ENGINS DE CHANTIER

(30) Priorität: 13.07.1994 DE 4424621; 19.10.1994 DE 4437300
(43) Veröffentlichungstag der Anmeldung: 02.05.1997
(73) Patentinhaber: O & K ORENSTEIN & KOPPEL AG, 13581 Berlin (DE)
(72) Erfinder: LEIDINGER, Gustav, D-86316 Friedberg (DE); KOLB, Walter, D-86152 Augsburg (DE); BRÖNNER, Günter, D-86438 Kissing (DE)
(74) Vertreter: Patentanwälte Meinke, Dabringhaus und Partner
(86) Internationale Anmeldenummer: EP9502721
(87) Internationale Veröffentlichungsnummer: WO9602707

(56) Entgegenhaltungen:
- DE-A- 4 128 959
- GB-A- 2 035 464
- US-A- 3 484 010
- US-A- 3 726 428

## Beschreibung

Die Erfindung betrifft ein Verfahren zur lagegerechten Positionierung des an einem abwärts sich bewegenden Hubgerüst einer mobilen Arbeitsmaschine, insbesondere eines Radladers, kippbar angeordneten Arbeitswerkzeuges, insbesondere einer Schaufel, gemäß gattungsbildenden Teilen der ersten beiden Patentansprüche.

Mobile Arbeitsmaschinen, insbesondere Radlader, weisen Arbeitsausrüstungen, insbesondere Schaufeln, auf, die am Rahmen der Arbeitsmaschine mittels eines heb- und senkbaren Hubgerüstes gelagert sind. Für den normalen Betriebszustand der Arbeitsmaschine, insbesondere des Radladers ist es in der Regel sinnvoll, daß die Arbeitsausrüstung, insbesondere die Schaufel, nach erfolgtem Absenken des Hubgerüstes in einer Position angelangt ist, die ein problemloses Weiterarbeiten - ohne umständliches Nachregeln durch den Fahrer - ermöglicht. Diese Position ist in der Regel eine solche, die etwa parallel zur zu bearbeitenden Fläche verläuft. Vielfach sind mobile Arbeitsmaschinen mit einer Rückführautomatik für die Arbeitsausrüstung, insbesondere die Schaufel, versehen, welche nach Aktivierung, vorzugsweise durch Knopfdruck, die Arbeitsausrüstung beim Absenken des Hubgerüstes wieder in die vorgegebene Arbeitsstellung, insbesondere Schürfstellung, bringt. Diese Rückführautomatik arbeitet wegen der während der Schaltzeit der Ventile unterschiedlichen Bedingungen, vor allem wegen des durch den infolge der Dieselmotordrehzahl in weiten Grenzen sich ändernden Pumpenförderstroms ungenau, d.h. der Winkel, mit dem die Arbeitsausrüstung, insbesondere der Schaufelboden, auf dem Untergrund zum Aufliegen kommt, schwankt so stark, daß der Fahrer zur Einstellung des günstigsten Eindringwinkels in das Material von Fall zu Fall nachregeln muß.

Durch die DE-A 41 28 959 ist eine Schaufelladereinrichtung an einem beliebigen Arbeitsfahrzeug bekannt, bei der mindestens ein Kippzylinder einenends am Ladergestell oberhalb der Ladeschwinge und andernends an einem auf der Ladeschwinge schwenkbaren Kipphebel zur Bildung einer Parallelkinematik angelenkt ist, welche die mit dem Kipphebel mittelbar verbundene Ladeschaufel gleichbleibend über den gesamten Hubbereich der Ladeschwinge in ihrer nach oben offenen Schwenkstellung hält. Der Kippzylinder weist einen durch den Zylinderboden hindurchgeführten verlängerten Kolbenstangenabschnitt auf, dessen Länge mindestens derjenigen des Kolbenhubes entspricht und dem in einem am Zylinder befestigten, mit einem Lagerauge versehenen Anschlußglied eine entsprechende Aufnahme mit seitlichem Zugang zum Austausch der Dichtungen des Zylinderbodens zugeordnet ist. Der verlängerte Kolbenstangenabschnitt bildet ein Wegmeßglied für eine zuschaltbare elektro-hydraulische Steuerung, durch welche die Zylinderstellbewegung bzw. die Kippbewegung der Ladeschaufel an einer bestimmten Stelle angehalten wird, die insbesondere ihrer Aufnahmestellung mit zum Fahrplanum im allgemeinen parallel verlaufenden Schaufelboden entspricht. Analog zum eingangs beschriebenen allgemeinen St.d.T. arbeitet auch dieses Rückführsystem für das Hubgerüst im Hinblick auf die verschiedenen Schaltzeiten der Ventile infolge sich stetig ändernder Dieselmotordrehzahlen und somit in weiten Grenzen sich änderndem Pumpenförderstrom ungenau, so daß auch hier Nachregelarbeiten durch die Bedienperson durchgeführt werden müssen.

Der US-A 3,726,428 ist eine Einrichtung zur Positionierung der an einem abwärts sich bewegenden Hubgerüst einer mobilen Arbeitsmaschine, insbesondere eines Radladers, kippbar angeordneten Arbeitsausrüstung zu entnehmen, mit mindestens einer durch den Antriebsmotor der Arbeitsmaschine antreibbaren Pumpe und einem einen Kippkolben beinhaltenden Steuerschieber zur Ansteuerung mindestens eines für das Bewegen der Arbeitsausrüstung zuständigen Kippzylinders. Die Pumpe fördert hierbei abhängig von der Drehzahl des Antriebsmotors Hydrauliköl in verschiedene Hydraulikleitungen, die auf einen doppelt wirkenden Hydraulikzylinder im Bereich eines Magnetventils geschaltet sind. Durch potentiometrische Ansteuerung sind verschiedene Schaltkreise realisierbar, so u.a. auch das Absenken des Hubgerüstes sowie das Ankippen der Arbeitsausrüstung im erdnahen Bereich. Die Addition der Steuerzeiten ergeben relativ hohe Nachlaufzeiten des Kippzylinders, so daß die Arbeitsausrüstung nicht parallel sondern unter einem Winkel nach oben bzw. nach unten auf dem Boden aufkommt.

Ziel des Erfindungsgegenstandes ist es daher, den vorgebbaren Winkel der Arbeitsausrüstung, insbesondere den Schaufelwinkel, bei weitestgehend allen vorkommenden Betriebsbedingungen bei der Absenkung des Hubgerüstes konstant zu halten.

Dieses Ziel wird einerseits dadurch erreicht, daß beim fortgesetzten Ausfahren der Kolbenstange des Kippzylinders an vorgebbaren Stellen mehrere Messungen des zurückgelegten Weges der Kolbenstange durchgeführt werden, wobei der erste Meßwert ein Signal dahingehend auslöst, daß die Schaltlogik ein weiteres Magnetventil aktiviert, das den Kippkolben in eine Position führt, in welcher ein vorgebbarer reduzierter Ölstrom zum Kippzylinder fließt, und daß bei weiterer nunmehr verlangsamter Ausfahrbewegung der Kolbenstange ein weiterer Meßwert ein weiteres Signal dahingehend auslöst, daß die Schaltlogik beide Magnetventile desaktiviert und der Ölstrom zum Kippzylinder unterbrochen wird.

Dieses Ziel wird andererseits auch dadurch erreicht, daß beim fortgesetzten Ausfahren der Kolbenstange des Kippzylinders an vorgebbaren Stellen mehrere Messungen des zurückgelegten Weges der Kolbenstange durchgeführt werden, wobei der erste Meßwert ein Signal dahingehend auslöst, daß die Schaltlogik ein weiteres Magnetventil aktiviert und gleichzeitig das erste Magnetventil deaktiviert, wodurch der Kippkolben in eine Position geführt wird, in welcher ein vorgebbarer reduzierter Ölstrom zum Kippzylinder fließt, und daß bei weiterer nunmehr verlangsamter Ausfahrbewegung der Kolbenstange ein weiterer Meßwert ein weiteres Signal dahingehend auslöst, daß die Schaltlogik nun auch das weitere Magnetventil deaktiviert und der Ölstrom zum Kippzylinder unterbrochen wird.

Vorteilhafte Weiterbildungen der erfindungsgemäßen Verfahren nach Patentanspruch 1 bzw. 2 sind den zugehörigen Unteransprüchen zu entnehmen.

Eine nach dem einen oder dem anderen Verfahren gemäß einem oder mehreren der Ansprüche 1 bis 7 arbeitende Einrichtung weist eine kippbar am Hubgerüst angeordnete Arbeitsausrüstung, insbesondere eine Schaufel, mindestens eine durch den Antriebsmotor der Arbeitsmaschine antreibbare Pumpe und einen einen Kippkolben enthaltenen Steuerschieber zur Ansteuerung mindestens eines für das Bewegen der Arbeitsausrüstung zuständigen Kippzylinders, mehrere von einer Vorsteuerpumpe beaufschlagbare Magnetventile zur Verschiebung der Kippkolbens in Abhängigkeit eines vorgegebenen Ausfahrweges der Kolbenstange des Kippzylinders, mindestens eine Meßeinrichtung im Bereich der Kolbenstange zur Erfassung des aktuellen Ausfahrweges der Kolbenstange sowie eine mit den Magnetventilen verbundene Schaltlogik auf, die die Magnetventile in Abhängigkeit der Meßwerte der Meßeinrichtung derart ansteuert, daß bei einem ersten Meßwert das weitere Magnetventil zur Verringerung des Ölstromes durch den Steuerschieber aktiviert wird und bei einem zweiten Meßwert der Ölstrom durch den Steuerschieber unterbrochen wird.

Vorteilhafte Weiterbildungen der erfindungsgemäßen Einrichtung sind den zugehörigen Unteransprüchen zu entnehmen.

Gemäß alternativem Erfindungsgedanken, bei welchem über die Schaltlogik ein weiteres Magnetventil aktiviert und das erste Magnetventil deaktiviert werden, leitet das weitere Magnetventil dann Öl von der Vorsteuerpumpe in einen mit dem Kippkolben in Wirkverbindung bringbaren Verstellzylinder. Entsprechend der zweiten Alternative weist der Verstellzylinder eine so große Fläche auf, daß die bei der Beaufschlagung mit Steuerdruck erzeugte Kraft größer ist, so daß der Kippkolben sich nur bis zu einer durch den Anschlag des Kolbens vorgegebenen Stellung bewegen kann.

Die Lage dieses Anschlages wird hierbei so gewählt, daß der Kippkolben eine noch so große Steueröffnung freigibt, daß aufgrund des am Regler der Arbeitshydraulikpumpe eingestellten Load-Sensing-Differenzdruckes noch eine Ölmenge durchtreten kann, die etwa gleich oder um ein Geringes niedriger liegt als die bei Leerlaufdrehzahl des Dieselmotors förderbare Ölmenge. Sobald bei weiterer, nun verlangsamter Ausfahrbewegung der Kolbenstange des Kippzylinders die Steuerfahne den Wirkbereich des Näherungsschalters wieder verläßt, wird dieser desaktiviert, d.h. sein Signal fällt wieder ab. Über die Schaltlogik werden nun entweder beide Magnetventile (erste Alternative) oder aber gemäß zweiter Alternative nun auch das weitere Magnetventil wieder stromlos geschaltet, so daß der Kippkolben durch Federn in seine Mittelstellung zentriert und damit der Ölstrom zum Kippzylinder unterbrochen wird, wodurch die Kolbenstange des Kippzylinders zum Stillstand kommt und damit auch die Endlage der Arbeitsausrüstung vorgegeben ist.

Die Länge der Steuerfahne ist vorzugsweise so festzulegen, daß bei höchster Drehzahl des Antriebsmotors und damit größtmöglichem Förderstrom der Arbeitshydraulikpumpe die Kolbenstange des Kippzylinders während der Zeit, die von der Auslösung des Näherungsschalters bei Annäherung der Steuerfahne entweder bis zum Erreichen des Anschlages des Verstellzylinders oder aber bis zum Erreichen der durch diesen Anschlag vorgegebenen Stellung des Kippkolbens vergeht, die Kolbenstange des Kippzylinders nur einen solchen Weg zurücklegt, der gleich oder um ein geringes kleiner als die genannte Länge der Steuerfahne ist. Durch diese Maßnahme wird erreicht, daß, soweit die Steuerfahne den Wirkbereich des Näherungsschalters verläßt und damit über die Schaltlogik entweder die Magnetventile wieder stromlos werden, oder aber nun auch das weitere Magnetventil wieder stromlos wird, sich eine bestimmte unveränderliche Verstellgeschwindigkeit der Kolbenstange eingestellt hat, welche allein durch die Größe der in dieser Zwischenstellung des Kippkolbens gegebenen Steueröffnung bestimmt ist.

Die Erfindung ist anhand eines Ausführungsbeispieles in der Zeichnung dargestellt und wird wie folgt beschrieben. Es zeigen:
- Figuren 1 und 2 -: Alternative schematisch dargestellte Möglichkeiten zur lagegerechten Positionierung der an einem abwärts sich bewegenden Hubgerüst, beispielsweise eines Radladers oder Baggerladers, kippbar angeordneten Schaufel.

Figur 1 zeigt in schematischer Darstellung einen Schaltplan, der in diesem Beispiel für einen nicht weiter dargestellten Radlader zum Einsatz gelangen kann.

Schematisch dargestellt ist das Hubgerüst 1 des Radladers, das an einem Anlenkpunkt 2 des Radladerrahmens heb- und senkbar gelenkig gelagert ist. Am unteren Ende des Hubgerüstes 1 ist hierbei eine als Schaufel 3 ausgebildete Arbeitsausrüstung angelenkt, die über einen Hebelmechanismus 4,5 mittels eines Kippzylinders 6 betätigbar ist. Der Kippzylinder 6 beinhaltet eine Kolbenstange 7 und ist selber gelenkig im Bereich eines Anlenkpunktes 8 am nicht weiter dargestellten Rahmen des Radladers befestigt. Am Ende der Kolbenstange 7 ist eine Tragstange 9 befestigt, die an ihrem freien Ende eine als einen Teil einer Meßeinrichtung fungierende Steuerfahne 10 trägt. Am Kippzylinder 6 ist ein in diesem Beispiel als Näherungsschalter 11 ausgebildetes Bauteil als zweites Teil einer Meßeinrichtung angeordnet, das über eine elektrische Signalleitung 12 in Wirkverbindung mit einer vorzugsweise auf Relaisbasis aufgebauten Schaltlogik 13 steht. Alternativ könnte die Schaltlogik 13 auch auf elektronischer Basis aufgebaut sein. Die Schaltlogik 13 ist hierbei mittels eines vorzugsweise in der Fahrerkabine (nicht dargestellt) vorgesehenen Tasters 14 aktivierbar. Der Kippzylinder 6 ist hierbei durch eine in ihrem Förderdruck und -volumen mittels eines Reglers 15 regelbaren Arbeitshydraulikpumpe 16, die von einem Dieselmotor 17 angetrieben wird, betätigbar, dergestalt, daß der Volumenstrom der Verstellpumpe 16, wie später beschrieben, in diesem Beispiel über die Leitung 18 auf die Kolbenseite 19 des Kippzylinders 6 geführt wird. Desweiteren sind zwei Magnetventile 20,21 vorgesehen, die von einer Vorsteuerpumpe 22 betätigbar sind. Das Magnetventil 20 wirkt hierbei über die Leitung 23 mit dem Kippkolben 24 des hier nur mit diesem Teil dargestellten Steuerschiebers 25 zusammen, der zwischen zwei Federn 26,27 zentriert ist. Das Magnetventil 21 wirkt über die Leitung 28 mit einem Verstellzylinder 29 zusammen, dessen Kolbenstange 30 in Wirkverbindung mit dem Kippkolben 24 steht. Desweiteren ist ein Überdruckventil 31 vorgesehen.

Die Rückführung der Schaufel 3 aus einem hier nicht weiter dargestellten ausgekippten Zustand bei angehobenem Hubgerüst 1 in die dargestellte etwa horizontal verlaufende Position, d.h. etwa parallel zum Untergrund 32, stellt sich etwa wie folgt dar:

Sobald über den Taster 14 die Schaufelrückführautomatik ausgelöst worden ist, wird über die als Relais aufgebaute Schaltlogik 13 das Magnetventil 20 aktiviert, so daß der Kippkolben 24 des Steuerschiebers 25, über den das Schaufelkippwerk 5 betätigt wird, mit dem am Überdruckventil 31 der Vorsteuerpumpe 22 eingestellten Druck beaufschlagt wird. Der Kippkolben 24 bewegt sich in diesem Beispiel nach links in seine Endstellung, so daß die Arbeitshydraulikpumpe 16 ihr Öl in den die Ankippbewegung auslösenden Raum 19 des Kippzylinders 6 fördert. Die Größe dieses Ölstromes ist abhängig von der momentanen Drehzahl des Antriebsmotors 17 (da bei Radladern die Steueröffnung 33 so dimensioniert ist, daß der bei oder nahe an der Höchstdrehzahl des Antriebsmotors geförderte Ölstrom diese auch passieren kann). Beim fortgesetzten Ausfahren der Kolbenstange 7 wird die mit ihr verbundene Tragstange 9 und damit auch die Steuerfahne 10 entsprechend mitbewegt. Sobald nun die vordere Kante der Steuerfahne 10 in den Wirkbereich des Näherungsschalters 11 gelangt, wird ein Signal ausgelöst, das über die Schaltlogik 13 und die elektrische Leitung 34 das Magnetventil 21 aktiviert. Dieses leitet jetzt Öl von der Vorsteuerpumpe 22 über die Leitung 28 in den Verstellzylinder 29. Der Verstellzylinder 29 weist hierbei eine größere Fläche auf als die auf der anderen Seite des Kippkolbens 24 ebenfalls mit Steuerdruck beaufschlagte Fläche, so daß der Kippkolben 24 durch den Differenzdruck, zusätzlich unterstützt durch die Kraft der Feder 26, soweit nach rechts verschoben wird, bis der Kolben des Verstellzylinders 29 seinen Anschlag erreicht hat. Die Lage dieses Anschlages wird so gewählt, daß der Kippkolben 24 eine noch so große Steueröffnung 33 freigibt, daß aufgrund des am Regler 15 der Arbeitshydraulikpumpe 16 eingestellten Load-Sensing-Differenzdruckes noch eine solche Ölmenge durchtreten kann, die gleich oder um ein geringes niedriger liegt als die bei Leerlaufdrehzahl des Antriebsmotors 17 förderbare Ölmenge. Sobald bei weiterer nun verlangsamter Ausfahrbewegung der Kolbenstange 7 des Kippzylinders 6 die hintere Kante der Steuerfahne 10 den Wirkbereich des Näherungsschalters 11 wieder verläßt, wird dieser deaktiviert, d.h. sein Signal fällt wieder ab. Über die Schaltlogik 13 werden nun beide Magnetventile 20,21 über die elektrischen Leitungen 34,35 wieder stromlos geschaltet, so daß der Kippkolben 24 durch die Kraft der Federn 26,27 in seiner Mittelstellung zentriert und damit der Ölstrom zum Kippzylinder 6 unterbrochen wird, wodurch die Kolbenstange 7 und damit auch das Kippwerk 5 zum Stillstand kommen.

Die Länge der Steuerfahne 10 ist hierbei so festzulegen, daß bei höchster Drehzahl des Antriebsmotors 17 und damit größtmöglichem Förderstrom der Arbeitshydraulikpumpe 16 die Kolbenstange 7 während der Zeit, die von der Auslösung des Näherungsschalters 11 bei Annäherung der Steuerfahne 10 bis zum Erreichen des Anschlages des Kolbens des Verstellzylinders 29 vergeht, die Kolbenstange 7 nur einen solchen Weg zurücklegt, der gleich oder um ein geringes kleiner als die Länge der Steuerfahne 10 ist. Dadurch wird erreicht, daß sobald die Steuerfahne 10 den Wirkbereich des Näherungsschalters 11 verläßt und damit über die Schaltlogik 13 und die elektrischen Leitungen 34,35 die Magnetventile 20,21 wieder stromlos geschaltet werden, sich eine bestimmte von der Drehzahl des Antriebsmotors unabhängige Verstellgeschwindigkeit der Kolbenstange 7 eingestellt hat, welche ein durch die Größe der in dieser Zwiechenstellung des Kippkolbens 24 sich einstellenden Steueröffnung bestimmt ist. Der anteilige nurmehr kurze Rückstellweg des Kippkolbens 24 aus dieser Zwischenposition in seine Mittelstellung mit genau entsprechend der sich über den Resthub vorgegebenen sich verkleinernden Steueröffnung 33 und damit auch vorgegebener noch fließenden Ölmenge, bewirken einen kleinen aber annähernd konstanten Nachlauf der Kolbenstange 7 bis zum Stillstand. Ist dieser Nachlauf experimentell oder rechnerisch gefunden, läßt sich die Steuerfahne 10 auf der Tragstange 9 festsetzen, so daß sich die gewünschte Schaufelstellung ergibt. Diese ist dann durch die erfindungsgemäße Auslegung bei vorgegebener Position der Steuerfahne 10 unveränderlich.

Figur 2 zeigt in schematischer Darstellung einen alternativen Schaltplan zu Figur 1, der in diesem Beispiel für einen nicht weiter dargestellten Baggerlader zum Einsatz gelangen kann. Da im wesentlichen gleiche Bauteile zur Anwendung gelangen, die zum Teil lediglich unterschiedlich betätigt werden, kommen gleiche Bezugszeichen wie in Figur 1 zum Einsatz.

Schematisch dargestellt ist das Hubgerüst 1 des Baggerladers, das an einem Anlenkpunkt 2 des Laderrahmens heb- und senkbar gelenkig gelagert ist. Am unteren Ende des Hubgerüstes 1 ist hierbei eine als Schaufel 3 ausgebildete Arbeitsausrüstung angelenkt, die über einen Hebelmechanismus 4,5 mittels eines Kippzylinders 6 betätigbar ist. Der Kippzylinder 6 beinhaltet eine Kolbenstange 7 und ist selber gelenkig im Bereich eines Anlenkpunktes 8 am nicht weiter dargestellten Rahmen des Baggerladers befestigt. Am Ende der Kolbenstange 7 ist eine Tragstange 9 befestigt, die an ihrem freien Ende eine als einen Teil einer Meßeinrichtung fungierende Steuerfahne 10 trägt. Am Kippzylinder 6 ist ein in diesem Beispiel als Näherungsschalter 11 ausgebildetes Bauteil als zweltes Teil einer Meßeinrichtung angeordnet, das über eine elektrische Signalleitung 12 in Wirkverbindung mit einer vorzugsweise auf Relaisbasis aufgebauten Schaltlogik 13 steht. Alternativ könnte die Schaltlogik 13 auch auf elektronischer Basis aufgebaut sein. Die Schaltlogik 13 ist hierbei mittels eines vorzugsweise in der Fahrerkabine (nicht dargestellt) vorgesehenen Tasters 14 aktivierbar. Der Kippzylinder 6 ist hierbei durch eine in ihrem Förderdruck und -volumen mittels eines Reglers 15 regelbaren Arbeitshydraulikpumpe 16, die von einem Dieselmotor 17 angetrieben wird, betätigbar, dergestalt, daß der Volumenstrom der Verstellpumpe 16, wie später beschrieben, in diesem Beispiel über die Leitung 18 auf die Kolbenseite 19 des Kippzylinders 6 geführt wird. Desweiteren sind zwei Magnetventile 20,21 vorgesehen, die von einer Vorsteuerpumpe 22 betätigbar sind. Das Magnetventil 20 wirkt hierbei über die Leitung 23 mit dem Kippkolben 24 des hier nur mit diesem Teil dargestellten Steuerschiebers 25 zusammen, der zwischen zwei Federn 26,27 zentriert ist. Das Magnetventil 21 wirkt über die Leitung 28 mit einem Verstellzylinder 29 zusammen, dessen Kolbenstange 30 in Wirkverbindung mit dem Kippkolben 24 steht. Desweiteren ist ein Überdruckventil 31 vorgesehen.

Die Rückführung der Schaufel 3 aus einem hier nicht weiter dargestellten ausgekippten Zustand bei angehobenem Hubgerüst 1 in die dargestellte etwa horizontal verlaufende Position, d.h. etwa parallel zum Untergrund 32, stellt sich etwa wie folgt dar:

Sobald über den Taster 14 die Schaufelrückführautomatik ausgelöst worden ist, wird über die als Relais aufgebaute Schaltlogik 13 das Magnetventil 20 aktiviert, so daß der Kippkolben 24 des Steuerschiebers 25, über den das Schaufelkippwerk 5 betätigt wird, mit dem am Überdruckventil 31 der Vorsteuerpumpe 22 eingestellten Druck beaufschlagt wird. Der Kippkolben 24 bewegt sich in diesem Beispiel nach links in seine Endstellung, so daß die Arbeitshydraulikpumpe 16 ihr Öl in den die Ankippbewegung auslösenden Raum 19 des Kippzylinders 6 fördert. Die Größe dieses Ölstromes ist abhängig von der momentanen Drehzahl des Antriebsmotors 17. Beim fortgesetzten Ausfahren der Kolbenstange 7 wird die mit ihr verbundene Tragstange 9 und damit auch die Steuerfahne 10 entsprechend mitbewegt. Sobald nun die vordere Kante der Steuerfahne 10 in den Wirkbereich des Näherungsschalters 11 gelangt, wird ein Signal ausgelöst, das über die Schaltlogik 13 und die elektrische Leitung 34 das Magnetventil 21 aktiviert und gleichzeitig das Magnetventil 20 deaktiviert. Das Magnetventil 21 leitet jetzt Öl von der Vorsteuerpumpe 22 über die Leitung 28 in den Verstellzylinder 28. Der Verstellzylinder 29 weist hierbei eine so große Fläche auf, daß die bei der Beaufschlagung mit dem Steuerdruck erzeugte Kraft größer ist, als die Rückstellkraft der Feder 26 des Kippkolbens 24. Der Kippkolben 24 bewegt sich durch die Kraft der Feder 26 nun so weit in die entsprechende Richtung, bis er die durch den Schlag des Verstellzylinders 29 vorgegebene Stellung erreicht hat.. Die Lage dieses Anschlages wird so gewählt, daß der Kippkolben 24 eine noch so große Steueröffnung 33 freigibt, daß aufgrund des am Regler 15 der Arbeitshydraulikpumpe 16 eingestellten Load-Sensing-Differenzdruckes noch eine solche Ölmenge durchtreten kann, die gleich oder um ein geringes niedriger liegt als die bei Leerlaufdrehzahl des Antriebsmotors 17 förderbare Ölmenge. Sobald bei weiterer nun verlangsamter Ausfahrbewegung der Kolbenstange 7 des Kippzylinders 6 die hintere Kante der Steuerfahne 10 den Wirkbereich des Näherungsschalters 11 wieder verläßt, wird dieser deaktiviert, d.h. sein Signal fällt wieder ab. Über die Schaltlogik 13 wird nun auch das Magnetventil 21 über die elektrische Leitung 34 wieder stromlos geschaltet, so daß der Kippkolben 24 durch die Kraft der Federn 26,27 in seiner Mittelstellung zentriert und damit der Ölstrom zum Kippzylinder 6 unterbrochen wird, wodurch die Kolbenstange 7 und damit auch das Kippwerk 5 zum Stillstand kommen.

Die Länge der Steuerfahne 10 ist hierbei so festzulegen, daß bei höchster Drehzahl des Antriebsmotors 17 und damit größtmöglichem Förderstrom der Arbeitshydraulikpumpe 16 die Kolbenstange 7 während der Zeit, die von der Auslösung des Näherungsschalters 11 bei Annäherung der Steuerfahne 10 bis zum Erreichen des Anschlages des Kolbens des Vetstellzylinders 29 vergeht, die Kolbenstange 7 nur einen solchen Weg zurücklegt, der gleich oder um ein geringes kleiner als die Länge der Steuerfahne 10 ist. Dadurch wird erreicht, daß sobald die Steuerfahne 10 den Wirkbereich des Näherungsschalters 11 verläßt und damit über die Schaltlogik 13 und die elektrische Leitung 34 das Magnetventil 21 wieder stromlos geschaltet wird, sich eine bestimmte von der Drehzahl des Antriebsmotors unabhängige Verstellgeschwindigkeit der Kolbenstange 7 eingestellt hat, welche ein durch die Größe der in dieser Zwischenstellung des Kippkolbens 24 sich einstellenden Steueröffnung bestimmt ist. Der anteilige nunmehr kurze Rückstellweg des Kippkolbens 24 aus dieser Zwischenposition in seine Mittelstellung mit genau entsprechend der sich über den Resthub vorgegebenen sich verkleinernden Steueröffnung 33 und damit auch vorgegebener noch fließenden Ölmenge, bewirken einen kleinen aber annähernd konstanten Nachlauf der Kolbenstange 7 bis zum Stillstand. Ist dieser Nachlauf experimentell oder rechnerisch gefunden, läßt sich die Steuerfahne 10 auf der Tragstange 9 festsetzen, so daß sich die gewünschte Schaufelstellung ergibt. Diese ist dann durch die erfindungsgemäße Auslegung bei vorgegebener Position der Steuerfahne 10 unveränderlich.

## Patentansprüche

1. Verfahren zur lagegerechten Positionierung der an einem abwärts sich bewegenden Hubgerüst (1) einer mobilen Arbeitsmaschine, insbesondere eines Radladers, kippbar angeordneten Arbeitsausrüstung, insbesondere einer Schaufel (3), indem im Anschluß an die Betätigung einer Positionierautomatik (14) eine damit zusammenwirkende Schaltlogik (13) ein Magnetventil (20) aktiviert, so daß der Kippkolben (24) eines Steuerschiebers (25) in eine den von einer insbesondere geregelten Pumpe (16) geförderten Ölstrom zum Kippzylinder (6) freigebende Position geschaltet wird, dadurch gekennzeichnet, daß beim fortgesetzten Ausfahren der Kolbenstange (7) des Kippzylinders (6) an vorgebbaren Stellen mehrere Messungen des zurückgelegten Weges der Kolbenstange (7) durchgeführt werden, wobei der erste Meßwert ein Signal dahingehend auslöst, daß die Schaltlogik (13) ein weiteres Magnetventil (21) aktiviert, das den Kippkolben (24) in eine Position führt, in welcher ein vorgebbarer reduzierter Ölstrom zum Kippzylinder (6) fließt, und daß bei weiterer nunmehr verlangsamter Ausfahrbewegung der Kolbenstange (7) ein weiterer Meßwert ein weiteres Signal dahingehend auslöst, daß die Schaltlogik (13) beide Magnetventile (20,21) desaktiviert und der Ölstrom zum Kippzylinder (6) unterbrochen wird.

2. Verfahren zur lagegerechten Positionierung der an einem abwärts sich bewegenden Hubgerüst (1) einer mobilen Arbeitsmaschine, insbesondere eines Radladers, kippbar angeordneten Arbeitsausrüstung, insbesondere einer Schaufel (3), indem im Anschluß an die Betätigung einer Positionierautomatik (14) eine damit zusammenwirkende Schaltlogik (13) ein Magnetventil (20) aktiviert, so daß der Kippkolben (24) eines Steuerschiebers (25) in eine den von einer insbesondere geregelten Pumpe (16) geförderten Ölstrom zum Kippzylinder (6) freigebende Position geschaltet wird, dadurch gekennzeichnet, daß beim fortgesetzten Ausfahren der Kolbenstange (7) des Kippzylinders (6) an vorgebbaren Stellen mehrere Messungen des zurückgelegten Weges der Kolbenstange (7) durchgeführt werden, wobei der erste Meßwert ein Signal dahingehend auslöst, daß die Schaltlogik (13) ein weiteres Magnetventil (21) aktiviert und gleichzeitig das erste Magnetventil (20) deaktiviert, wodurch der Kippkolben (24) in eine Position geführt wird, in welcher ein vorgebbarer reduzierter Ölstrom zum Kippzylinder (6) fließt, und daß bei weiterer nunmehr verlangsamter Ausfahrbewegung der Kolbenstange (7) ein weiterer Meßwert ein weiteres Signal dahingehend auslöst, daß die Schaltlogik (13) nun auch das weitere Magnetventil (21) deaktiviert und der Ölstrom zum Kippzylinder (6) unterbrochen wird.

3. Verfahren nach Anspruch 1 oder 2, dadurch gekennzeichnet, daß der Kippkolben (24) im Anschluß an die Aktivierung des Magnetventils (20) mit dem an einem Überdruckventil (31) einer Vorsteuerpumpe (22) eingestellten Druck beaufschlagt wird.

4. Verfahren nach einem oder mehreren der Ansprüche 1 bis 3, dadurch gekennzeichnet, daß die Messungen des zurückgelegten Kolbenstangenweges berührungsfrei durchgeführt werden.

5. Verfahren nach einem oder mehreren der Ansprüche 1 bis 4, dadurch gekennzeichnet, daß der Kippkolben (24) im Anschluß an seine Rückführung noch eine so große Steueröffnung (33) freigibt, daß aufgrund des am Regler (15) der Pumpe (16) eingestellten Load-Sensing-Differenzdruckes noch eine Ölmenge durchtreten kann, die niedriger ist als die bei Leerlaufdrehzahl des Antriebsmotors (17) förderbare Ölmenge.

6. Verfahren nach einem oder mehreren der Ansprüche 1 bis 5, dadurch gekennzeichnet, daß die Meßpunkte so festgelegt werden, daß bei höchster Drehzahl des Antriebsmotors (17) und damit größtmöglichem Förderstrom der Pumpe (16) die Kolbenstange (7) im Verlauf der Zeit, die zwischen der Auslösung des Signals für das Magnetventil (21) und der durch den Verstellzylinder (29) erfolgten Positionierung des Kippkolbens (24) vergeht, einen Weg zurücklegt, der gleich oder kleiner als die Länge der Steuerfahne (10) ist.

7. Verfahren nach einem oder mehreren der Ansprüche 1 bis 5, dadurch gekennzeichnet, daß die Meßpunkte so festgelegt werden, daß bei höchster Drehzahl des Antriebsmotors (17) und damit größtmöglichem Förderstrom der Pumpe (16) die Kolbenstange (7) im Verlauf der Zeit, die zwischen der Auslösung der Signale für die Magnetventile (20 und 21) und der durch den Verstellzylinder (29) erfolgten Positionierung des Kippkolbens (24) vergeht, einen Weg zurücklegt, der gleich oder kleiner als die Länge der Steuerfahne (10) ist.

8. Einrichtung zur Durchführung des Verfahrens gemäß einem oder mehreren der Ansprüche 1 bis 7 mit einer kippbar am Hubgerüst angeordneten Arbeitsausrüstung, insbesondere einer Schaufel (3), mit mindestens einer durch den Antriebsmotor (17) der Arbeitsmaschine antreibbaren Pumpe (16) und einem einen Kippkolben (24) enthaltenden Steuerschieber (25) zur Ansteuerung mindestens eines für das Bewegen der Arbeitsausrüstung (3) zuständigen Kippzylinders (6), mit mehreren von einer Vorsteuerpumpe (22) beaufschlagbaren Magnetventilen zur Verschiebung des Kippkolbens (24) in Abhängigkeit eines vorgegebenen Ausfahrweges der Kolbenstange (7) des Kippzylinders (6), mit mindestens einer Meßeinrichtung (10,11) im Bereich der Kolbenstange (7) zur Erfassung des aktuellen Ausfahrweges der Kolbenstange (7) sowie mit einer mit den Magnetventilen (20,21) verbundenen Schaltlogik (13), die die Magnetventile (20,21) in Abhängigkeit der Meßwerte der Meßeinrichtung (10,11) derart ansteuert, daß bei einem ersten Meßwert das weitere Magnetventil (21) zur Verringerung des Ölstromes durch den Steuerschieber (25) aktiviert wird und bei einem zweiten Meßwert der Ölstrom durch den Steuerschieber (25) unterbrochen wird.

9. Einrichtung nach Anspruch 8,
dadurch gekennzeichnet, daß die Schaltlogik (13) auf Relaisbasis aufgebaut ist.

10. Einrichtung nach einem oder mehreren der Ansprüche 8 und 9,
dadurch gekennzeichnet,
daß die Pumpe (16) die Arbeitshydraulikpumpe der Arbeitsmaschine und als in ihrem Fördervolumen regelbare Verstellpumpe ausgebildet ist.

11. Einrichtung nach einem oder mehreren der Ansprüche 8 bis 10,
dadurch gekennzeichnet,
daß die Meßeinrichtung durch einen im Bereich des Kippzylinders (6) angeordneten Näherungsschalter (11) gebildet ist, der über eine Signalleitung (12) in Wirkverbindung mit der Schaltlogik (13) steht.

12. Einrichtung nach einem oder mehreren der Ansprüche 8 bis 11,
dadurch gekennzeichnet,
daß im Bereich der Kolbenstange (7) eine Steuerfahne (10) angeordnet ist, die beim Ausfahren der Kolbenstange (7) über den am Kippzylinder (6) vorgesehenen Näherungsschalter (11) führbar ist.

13. Einrichtung nach einem oder mehreren der Ansprüche 8 bis 12,
dadurch gekennzeichnet,
daß der Kippkolben (24) des Steuerschiebers (25) ventilbetätigt in Abhängigkeit des seitens der Kolbenstange (7) zurückgelegten Weges mittels eines Verstellzylinders (29) aus der vollständig geöffneten in eine vorgebbare anteilig geöffnete Position (33) führbar ist.

14. Einrichtung nach einem oder mehreren der Ansprüche 8 bis 13,
dadurch gekennzeichnet,
daß der Kolben des Verstellzylinders (29) eine größere Fläche als der Kippkolben (24) aufweist, so daß der Kippkolben (24) durch den Differenzdruck, zusätzlich unterstützt durch die Kraft einer Feder (26), soweit verschoben wird, bis der Kolben des Verstellzylinders (2) seinen Anschlag erreicht hat.

15. Einrichtung nach einem oder mehreren der Ansprüche 8 bis 13,
dadurch gekennzeichnet,
daß der Kolben des Verstellzylinders (29) eine so große Fläche aufweist, daß die bei Beaufschlagung mit dem Steuerdruck erzeugte Kraft größer als die Rückstellkraft der Feder (26) des Kippzylinders (24) ist, so daß sich der Kippkolben (24) nur bis zu einer durch den Anschlag des Kolbens des Verstellzylinders (29) vorgegebenen Stellung bewegt.

16. Einrichtung nach einem oder mehreren der Ansprüche 8 bis 15,
dadurch gekennzeichnet,
daß bei Deaktivierung der Magnetventile (20,21) der Kippkolben (24) durch die Kraft zweier Federn (26,27) in seiner Mittelstellung zentrierbar ist.

## Claims

1. Method for the correct positioning of the working appliance, in particular a shovel (3), tiltably arranged on a downward-moving lifting structure (1) of a mobile working machine, in particular a wheeled loader, in that, after the actuation of an automatic positioning device (14), a switching logic (13) cooperating with the latter activates a solenoid valve (20), so that the tilting piston (24) of a control slide (25) is switched into a position releasing the oil stream, conveyed from an, in particular, regulated pump (16), to the tilting cylinder (6), characterized in that, during the continued extension of the piston rod (7) of the tilting cylinder (6), a plurality of measurements of the distance covered by the piston rod (7) are carried out at predeterminable points, the first measurement value triggering a signal to the effect that the switching logic (13) activates a further solenoid valve (21) which guides the tilting piston (24) into a position, in which a predeterminable reduced oil stream flows to the tilting cylinder (6), and in that, during the further, now slowed extending movement of the piston rod (7), a further measurement value triggers a further signal to the effect that the switching logic (13) deactivates the two solenoid valves (20, 21) and the oil stream to the tilting cylinder (6) is interrupted.

2. Method for the correct positioning of the working appliance, in particular a shovel (3), tiltably arranged on a downward-moving lifting structure (1) of a mobile working machine, in particular a wheeled loader, in that, after the actuation of an automatic positioning device (14), a switching logic (13) cooperating with the latter activates a solenoid valve (20), so that the tilting piston (24) of a control slide (25) is switched into a position releasing the oil stream, conveyed from an, in particular, regulated pump (16), to the tilting cylinder (6), characterized in that, during the continued extension of the piston rod (7) of the tilting cylinder (6), a plurality of measurements of the distance covered by the piston rod (7) are carried out at predeterminable points, the first measurement value triggering a signal to the effect that the switching logic (13) activates a further solenoid valve (21) and simultaneously deactivates the first solenoid valve (20), with the result that the tilting piston (24) is guided into a position, in which a predeterminable reduced oil stream flows to the tilting cylinder (6), and in that, during the further, now slowed extending movement of the piston rod (7), a further measurement value triggers a further signal to the effect that the switching logic (13) then also deactivates the further solenoid valve (21) and the oil stream to the tilting cylinder (6) is interrupted.

3. Method according to Claim 1 or 2, characterized in that, after the activation of the solenoid valve (20), the tilting piston (24) is subjected to the pressure set at a pressure relief valve (31) of a pilot control pump (22).

4. Method according to one or more of Claims 1 to 3, characterized in that the measurements of the piston-rod distance covered are carried out contactlessly.

5. Method according to one or more of Claims 1 to 4, characterized in that, after the return of the tilting piston (24), the latter still exposes such a large control orifice (33) that, by means of the load-sensing differential pressure set at the regulator (15) of the pump (16), an oil quantity, which is lower than the oil quantity capable of being conveyed at the idling speed of the drive motor (17), can still pass through.

6. Method according to one or more of Claims 1 to 5, characterized in that the measuring points are fixed in such a way that, at the maximum speed of the drive motor (17) and, consequently, the greatest possible delivery stream of the pump (16), the piston rod (7) covers a distance, which is equal to or smaller than the length of the control lug (10), during the time which elapses between the triggering of the signal for the solenoid valve (21) and the positioning of the tilting piston (24) which has been carried out by means of the adjusting cylinder (29).

7. Method according to one or more of Claims 1 to 5, characterized in that the measuring points are fixed in such a way that, at the maximum speed of the drive motor (17) and, consequently, the greatest possible delivery stream of the pump (16), the piston rod (7) covers a distance, which is equal to or smaller than the length of the control lug (10), during the time which elapses between the triggering of the signals for the solenoid valves (20 and 21) and the positioning of the tilting piston (24) which has been carried out by means of the adjusting cylinder (29).

8. Device for carrying out the method according to one or more of Claims 1 to 7, with a working appliance, in particular a shovel (3), tiltably arranged on the lifting structure, with at least one pump (16) capable of being driven by the drive motor (17) of the working machine and with a control slide (25), containing a tilting piston (24), for activating at least one tilting cylinder (6) responsible for moving the working appliance (3), with a plurality of solenoid valves, capable of being acted upon by a pilot pump (22), for displacing the tilting piston (24) as a function of a predetermined extension distance of the piston rod (7) of the tilting cylinder (6), with at least one measuring device (10, 11), located in the region of the piston rod (7), for detecting the current extension distance of the piston rod (7), and with a switching logic (13) which is connected to the solenoid valves (20, 21) and which activates the solenoid valves (20, 21) as a function of the measurement values of the measuring device (10, 11), in such a way that, in the case of a first measurement value, the further solenoid valve (21) is activated in order to reduce the oil stream by means of the control slide (25) and in the case of a second measurement value, the oil stream is interrupted by means of the control slide (25).

9. Device according to Claim 8, characterized in that the switching logic (13) is designed on a relay basis.

10. Device according to one or more of Claims 8 and 9, characterized in that the pump (16) is the hydraulic working pump of the working machine and is designed as a variable-displacement pump having a regulatable delivery volume.

11. Device according to one or more of Claims 8 to 10, characterized in that the measuring device is formed by a proximity switch (11) which is arranged in the region of the tilting cylinder (6) and which is operatively connected to the switching logic (13) via a signal line (12).

12. Device according to one or more of Claims 8 to 11, characterized in that there is arranged in the region of the piston rod (7) a control lug (10) which, during the extension of the piston rod (7), can be guided over the proximity switch (11) provided on the tilting cylinder (6).

13. Device according to one or more of Claims 8 to 12, characterized in that, by means of an adjusting cylinder (29), the tilting piston (24) of the control slide (25) can be guided in a valve-actuated manner, as a function of the distance covered by the piston rod (7), out of the fully opened position into a predeterminable proportionally opened position (33).

14. Device according to one or more of Claims 8 to 13, characterized in that the piston of the adjusting cylinder (29) has a larger area than the tilting piston (24), so that by means of the differential pressure, and with the additional assistance of the force of a spring (26), the tilting piston (24) is displaced until the piston of the adjusting cylinder (29) has come into abutment.

15. Device according to one or more of Claims 8 to 13, characterized in that the piston of the adjusting cylinder (29) has such a large area that the force generated when the latter is subjected to the control pressure is greater than the restoring force of the spring (26) of the tilting cylinder (24), so that the tilting piston (24) moves only as far as a position predetermined by the abutment of the piston of the adjusting cylinder (29).

16. Device according to one or more of Claims 8 to 15, characterized in that, when the solenoid valves (20, 21) are deactivated, the tilting piston (24) can be centred in its middle position by the force of the two springs (26, 27).

## Revendications

1. Procédé destiné à positionner avec précision l'outil de travail basculant, en particulier le godet (3), monté sur un bras de levage (1) articulé d'un engin de chantier mobile, en particulier une chargeuse sur roues, dans lequel, à la suite de la manoeuvre d'un dispositif automatique de positionnement (14), une logique de commande (13) agissant conjointement avec ce dernier active une vanne magnétique (20), de telle sorte que le piston de basculement (24) d'une soupape pilote (25) est commandé dans une position laissant passer le flux d'huile refoulé par une pompe (16), régulées en particulier, vers le vérin de basculement (6), caractérisé en ce que, pendant que la tige de piston (7) du vérin de basculement (6) continue à se déplacer hors du vérin, le trajet parcouru parla tige de piston (7) est mesuré en plusieurs points prédéfinis, la première valeur de mesure déclenchant un signal par lequel la logique de commande (13) active une deuxième vanne magnétique (21), qui entraîne le piston de basculement (24) dans une position dans laquelle un flux d'huile est réduit de manière prédéfinie et est acheminé vers le vérin de basculement (6), et en ce que, pendant que la tige de piston (7) continue à se déplacer de manière plus lente maintenant hors du vérin, une deuxième valeur de mesure déclenche un autre signal par lequel la logique de commande (13) désactive les deux vannes magnétiques (20,21) et interrompt le flux d'huile vers le vérin de basculement (6).

2. Procédé destiné à positionner avec précision l'outil de travail basculant, en particulier le godet (3), monté sur un bras de levage (1) articulé d'un engin de chantier mobile, en particulier une chargeuse sur roues, dans lequel, à la suite de la manoeuvre d'un dispositif automatique de positionnement (14), une logique de commande (13) agissant conjointement avec ce dernier active une vanne magnétique (20), de telle sorte que le piston de basculement (24) d'une soupape pilote (25) est commandé dans une position laissant passer le flux d'huile refoulé par une pompe (16), régulée en particulier, vers le vérin de basculement (6), caractérisé en ce que, pendant que la tige de piston (7) est mesuré en plusieurs points prédéfinis, la première valeur de mesure déclenchant un signal par lequel la logique de commande (13) active une deuxième vanne magnétique (21) et désactive simultanément la première vanne magnétique (20), ce qui entraîne le piston de basculement (24) dans une position dans laquelle un flux d'huile est réduit de manière prédéfinie et est acheminé vers le vérin de basculement (6), et en ce que, pendant que la tige de piston (7) continue à se déplacer de manière plus lente maintenant hors du vérin, une deuxième valeur de mesure déclenche un autre signal par lequel la logique de commande (13) désactive maintenant aussi la deuxième vanne magnétique (21) et interrompt le flux d'huile vers le vérin de basculement (6).

3. Procédé selon la revendication 1 ou 2, caractérisé en ce que, à la suite de l'activation de la vanne magnétique (20), le piston de basculement (24) est sollicité par une pression régulée par une soupape de surpression (31) d'une pompe pilote (22).

4. Procédé selon l'une quelconque des revendications 1 à 3, caractérisé en ce que les mesures du trajet parcouru par la tige de piston sont exécutées sans contact.

5. Procédé selon l'une quelconque des revendications 1 à 4, caractérisé en ce que le piston de basculement (24), à la suite de son mouvement de retour, libère encore une ouverture de commande (33) suffisamment grande pour encore laisser passer une quantité d'huile qui dépend de la pression différentielle de détection de charge régulée par le régulateur (15) de la pompe hydraulique de travail (16), laquelle quantité d'huile est égale ou légèrement inférieure à la quantité d'huile pouvant être acheminée pendant la vitesse à vide du moteur (17).

6. Procédé selon l'une quelconque des revendications 1 à 5, caractérisé en ce que les points de mesure sont définis de telle sorte que, en présence de la vitesse de rotation maximale du moteur (17) et, de ce fait, en présence du plus grand flux d'huile possible refoulé par la pompe hydraulique de travail (16), la tige de piston (7) pendant l'intervalle de temps entre le déclenchement du signal pour la vanne magnétique (21) et la position du piston de basculement (24) déterminée par le vérin de réglage (29), ne se déplace que sur une distance qui est égale ou légèrement inférieure à la longueur de la palette de commande (10).

7. Procédé selon l'une quelconque des revendications 1 à 5, caractérisé en ce que les points de mesure sont définis de telle sorte que, en présence de la vitesse de rotation maximale du moteur (17) et, de ce fait, en présence du plus grand flux d'huile possible refoulé par la pompe hydraulique de travail (16), la tige de piston (7) pendant l'intervalle de temps entre le déclenchement du signal pour les vannes magnétiques (20 et 21) et la position du piston de basculement (24) déterminée par le vérin de réglage (29), ne se déplace que sur une distance qui est égale ou légèrement inférieure à la longueur de la palette de commande (10).

8. Dispositif destiné à la mise en oeuvre du procédé selon l'une quelconque des revendications 1 à 7, comprenant un dispositif de travail basculant, en particulier un godet basculant (3), monté contre le bars de levage, au moins une pompe (16) qui peut être actionnée par le moteur (17) de l'engin de chantier et une vanne pilote (25) contenant un piston de basculement (24) et destinée à commander au moins un vérin de basculement (6) assurant le déplacement du dispositif de travail (3), plusieurs vannes magnétiques qui peuvent être sollicitées par une pompe pilote (22) et qui sont destinées à déplacer le piston de basculement (24) en fonction d'un déplacement prédéfini de la tige de piston (7) hors du vérin de basculement (6), au moins un dispositif de mesure (10,11) installé dans la zone de la tige de piston (7) et destiné à enregistrer le déplacement actuel de la tige de piston (7) hors du vérin, ainsi qu'une logique de commande (13) reliée aux vannes magnétiques (20,21) qui commande les vannes magnétiques (20,21) en fonction des valeurs mesurées par le dispositif de mesure (10,11), de telle sorte qu'en présence d'une première valeur de mesure la deuxième vanne magnétique (21) est activée par la vanne pilote (25) pour réduire le flux d'huile et en présence d'une deuxième valeur de mesure la vanne pilote (25) interrompt le flux d'huile.

9. Dispositif selon la revendication 8, caractérisé en ce que la logique de commande (13) est conçue selon le principe du relais.

10. Dispositif selon les revendications 8 et 9, caractérisé en ce que la pompe (16) est conçue sous forme de pompe hydraulique de travail de l'engin de chantier et sous forme de pompe de réglage dont il est possible de réguler le volume du fluide à acheminer.

11. Dispositif selon l'une quelconque des revendications 8 à 10, caractérisé en ce que le dispositif de mesure est formé par un détecteur de proximité (11) monté dans la zone du vérin de basculement (6), lequel détecteur de proximité est en liaison active, par l'intermédiaire de la ligne de transmission des signaux (12), avec la logique de commande (13).

12. Dispositif selon l'une quelconque des revendications 8 à 11, caractérisé en ce qu'une palette de commande (10) est montée dans la zone de la tige de piston (7), laquelle peut être guidée pendant le déplacement de la tige de piston (7) hors du vérin au-dessous du détecteur de proximité (11) prévu au niveau du vérin de basculement (6).

13. Dispositif selon l'une quelconque des revendications 8 à 12, caractérisé en ce que le piston de basculement (24) de la vanne pilote (25), actionné par une vanne en fonction du trajet parcouru par la tige de piston (7), peut être guidé à l'aide d'un vérin de réglage (29) à partir d'une position complètement ouverte vers une position (33) partiellement ouverte prédéfinie.

14. Dispositif selon l'une quelconque des revendications 8 à 13, caractérisé en ce que le piston du vérin de réglage (29) présente une surface plus grande que celle du piston de basculement (24), de telle sorte que le piston de basculement (24), sous l'effet de la pression différentielle et sous l'effet de la force exercée par le ressort (26), est déplacé jusqu'à ce que le piston du vérin de réglage (29) ait atteint sa butée.

15. Dispositif selon l'une quelconque des revendications 8 à 13, caractérisé en ce que le piston du vérin de réglage (29) est muni d'une surface dont la dimension est définie de telle sorte que la force produite au moment de la sollicitation avec la pression de commande est supérieure à la force de rappel du ressort (26) du piston de basculement (24), de telle sorte que le piston de basculement (24) ne se déplace que jusque dans une position prédéfinie par la butée du vérin de réglage (29).

16. Dispositif selon l'une quelconque des revendications 8 à 15, caractérisé en ce que, lorsque les vannes magnétiques (20,21) sont désactivées, le piston de basculement (24) peut être ajusté dans sa position centrale sous l'effet de la force exercée par deux ressorts (26,27).
